# EUROPÄISCHE PATENTSCHRIFT

(11) **EP 3 372 314 B1**
(45) Veröffentlichungstag und Bekanntmachung des Hinweises auf die Patenterteilung: **25.09.2019**
(21) Anmeldenummer: 18159088.6
(22) Anmeldetag: 28.02.2018
(51) Int. Cl.: B05B 1/18, B05B 1/16, E03C 1/02, B05B 12/00, E03C 1/04

(54) **BRAUSE MIT EINER ZWEI ANTRIEBSELEMENTE AUFWEISENDEN UMSCHALTVORRICHTUNG**
SPRINKLER WITH A SWITCHING DEVICE COMPRISING TWO DRIVING ELEMENTS
ARROSEUR DOTÉ D'UN DISPOSITIF DE COMMUTATION COMPORTANT DEUX ÉLÉMENTS D'ENTRAÎNEMENT

(30) Priorität: 08.03.2017 DE 102017104870
(43) Veröffentlichungstag der Anmeldung: 12.09.2018
(73) Patentinhaber: Ideal Standard International NV, 1935 Zaventem (BE)
(72) Erfinder: Borisov, Blagomir, 5000 Veliko Tarnovo (BG); Gunchev, Aleksandar, 5400 Sevlievo (BG); Stoilkov, Krasimir, 5400 Sevlievo (BG)
(74) Vertreter: Feucker, Max Martin

(56) Entgegenhaltungen:
- CN-B- 104 162 488
- CN-U- 204 544 502
- US-A1- 2014 263 756

## Beschreibung

Die vorliegende Erfindung betrifft eine Brause mit einem Brausekopf und einer Strahlscheibe, die mindestens zwei getrennt ansteuerbare Gruppen von Austrittsöffnungen aufweist, sowie mit einer Umschaltvorrichtung zum Umschalten zwischen den beiden Gruppen von Austrittsöffnungen, wobei die Umschaltvorrichtung eine Betätigung, mindestens ein mittels der Betätigung bewegbares Antriebselement, ein von dem mindestens einen Antriebselement in genau eine Drehrichtung drehbar antreibbares Zahnrad und ein drehfest mit dem Zahnrad verbundenes Stellelement umfasst, wobei das Stellelement eine Strömungsverbindung zwischen einem Einlass und zumindest einer der Gruppen der Austrittsöffnungen in Abhängigkeit seiner Drehstellung herstellt oder versperrt.

Eine Brause mit den vorgenannten Merkmalen ist aus CN 204544502 U bekannt, bei der genau ein Antriebselement ausgebildet ist, welches durch Drücken eines Knopfes der Betätigung zu einer Vorbewegung angetrieben wird, während welcher das Antriebselement in Eingriff mit den Zähnen des Zahnrades ist und so das Zahnrad in einer Drehrichtung antreibt. Wird der Kopf losgelassen, so kehrt das Antriebselement in seine Ausgangsstellung zurück.

Das Zahnrad wird also nur während der Vorbewegung des Antriebselements angetrieben, so dass der Drehwinkel des Zahnrades bei einmaligem Betätigen des Knopfes relativ klein ist. Für einen relativ großen Drehwinkel, müsste der Knopf mehrmals betätigt werden.

Aufgabe der vorliegenden Erfindung ist es daher, die mit Bezug zum Stand der Technik geschilderten Nachteile zu beseitigen und insbesondere eine Brause anzugeben, mit der ein größerer Drehwinkel des Zahnrades mit nur einmaliger Knopfbetätigung gegeben ist oder bei der die Kraft zur Betätigung des Knopfes verringert ist.

Gelöst wird die Aufgabe durch eine Brause mit den Merkmalen des unabhängigen Anspruchs. Vorteilhafte Weiterbildungen der Brause sind in den abhängigen Ansprüchen und in der Beschreibung angegeben, wobei einzelne Merkmale der vorteilhaften Weiterbildungen in technologisch sinnvoller Weise beliebig miteinander kombinierbar sind.

Gelöst wird die Aufgabe insbesondere durch eine Brause mit den eingangs genannten Merkmalen, bei der ein erstes Antriebselement und ein zweites Antriebselement so ausgebildet und angeordnet sind, dass das erste Antriebselement das Zahnrad während einer durch Betätigen der Betätigung bedingten Vorbewegung in die Drehrichtung antreibt und das zweite Antriebselement das Zahnrad während einer durch Vorspannung bedingten Rückbewegung in die Drehrichtung antreibt. Die Vorspannung wird insbesondere durch ein Federelement erzeugt. Die Vorspannung kann aber auch durch Auslenkung entsprechender Bauteile erzeugt werden.

Die Erfindung sieht in ihrem Grundgedanken also insbesondere vor, dass das Zahnrad und damit auch das Stellelement nicht nur während des aktiven Betätigen der Betätigung sondern auch bei der Rückkehr der Betätigung in ihre Ausgangslage zu einer Drehbewegung angetrieben wird. Dies hat bei ansonsten ungeänderter Konfiguration zur Folge, dass das Stellelement beim einmaligem Betätigen der Betätigung um einen doppelt so großen Drehwinkel angetrieben werden kann. Alternativ kann aber auch das Zahnrad einen größeren Durchmesser aufweisen, wodurch bei gleichem Drehwinkelstellweg eine geringere Kraft auf die Betätigung ausgeübt werden muss.

Prinzipiell können das erste Antriebselement und das zweite Antriebselement einteilig an einem Bauteil der Brause ausgebildet sein. Bevorzugt ist aber, dass die Antriebselemente unterschiedliche Bauteile der Brause bilden. Das erste Antriebselement ist insbesondere so mit der Betätigung gekoppelt, dass beim Betätigen der Betätigung durch den Benutzer das erste Antriebselement aufgrund der vom Benutzer aufgebrachten Kraft eine Vorwärtsbewegung ausführt, wobei das erste Antriebselement in Eingriff mit dem Zahnrad ist und so dieses antreibt. Das zweite Antriebselement ist hingegen insbesondere so angeordnet, dass es zwar während der Kraftaufbringung durch den Benutzer bewegt wird, dabei das Zahnrad aber nicht antreibt. Das zweite Antriebselement ist vielmehr insbesondere so mit einer Feder und gegebenenfalls mit der Betätigung gekoppelt, dass es bei der Rückbewegung das Zahnrad antreibt. Die Rückbewegung wird eingeleitet, nach der Benutzer keine Kraft mehr auf die Betätigung ausübt.

Die Betätigung ist insbesondere mehrteilig ausgeführt und weist insbesondere ein Betätigungselement auf, welches so angeordnet ist, dass es von dem Benutzer mit einer Kraft beaufschlagt werden kann. Die Betätigung kann insbesondere zusätzlich weitere mechanische Elemente aufweisen, die eine Betätigungsbewegung des Betätigungselementes in eine Vorbewegung des ersten Antriebselements übersetzt.

Bevorzugt sind das erste und das zweite Antriebselement jeweils mit einem Ende gelenkig, bevorzugt schwenkbar mit der Betätigung verbunden, wobei gegenüberliegende, freie Enden der Antriebselemente mittels eines Federelements aufeinander zu vorgespannt sind. Bevorzugt ist hierbei, wenn das erste Antriebselement auf einer Seite des Zahnrades angeordnet ist und das zweite Antriebselement auf der gegenüberliegenden Seite des Zahnrades angeordnet ist. Während das erste Antriebselement das Zahnrad in der Vorbewegung antreibt, kann das zweite Antriebselement aufgrund der gelenkigen Verbindung mit der Betätigung und der Federvorspannung eine Ausweichbewegung gegenüber den sich drehenden Zähnen des Zahnrades ausführen. Diese Ausweichbewegung ist insbesondere dadurch bedingt, dass das zweite Antriebselement während der Vorbewegung in entgegengesetzter Richtung zu der Drehbewegung des Zahnrades an diesem vorbeigeführt wird.

Es ist insbesondere mindestens ein Federelement vorgesehen, welches die Betätigung und insbesondere auch die Antriebselemente in eine Ausgangsstellung vorspannt. Das Federelement kann mittelbar oder unmittelbar auf die Betätigung wirken. Das Federelement kann also entweder direkt an der Betätigung oder an einem weiteren Element der Umschaltvorrichtung angreifen. Jedenfalls ist das Federelement so angeordnet, dass die Betätigung nach Loslassen durch den Benutzer in ihre Ausgangsstellung zurückkehrt. In diesem Zusammenhang ist bevorzugt, wenn jeweils ein Federelement auf ein Antriebselement in Richtung der Ausgangsstellung wirkt. Die beiden Federelemente sind dabei insbesondere so angeordnet, dass auch das freie Ende des jeweiligen Antriebselements in Richtung auf das jeweils andere Antriebselement vorgespannt ist.

Alternativ zu dieser Konfiguration kann auch vorgesehen sein, dass ein Federelement die Betätigung in ihre Ausgangsstellung vorspannt, während ein anderes Federelement die freien Enden der Antriebselemente unmittelbar aufeinander vorspannt.

In einer bevorzugten Ausführungsform sind die Antriebselemente jeweils als Zahnstange ausgebildet, zwischen denen das Zahnrad angeordnet ist. In diesem Zusammenhang ist insbesondere vorgesehen, dass an jeder Zahnstange nur genau ein Zahn zum Eingriff in die Zähne des Zahnrades ausgebildet ist, so dass der Aufbau der Zahnstange vereinfacht ist. Damit auch das Zahnrad möglichst einfach aufgebaut ist, kann vorgesehen sein, dass an dem Zahnrad doppelt so viele Zähne ausgebildet sind, wie Umschaltstellungen vorgesehen sind. Bevorzugt sind genau sechs Zähne an dem Zahnrad ausgebildet, wobei drei Umschaltstellungen vorgesehen sind, in denen jeweils eine von drei Gruppen von Austrittsöffnungen mit dem Wassereinlass verbunden werden.

In einer Ausführungsform umfasst die Betätigung einen insbesondere schwenkbar oder linear beweglich gelagerten Druckknopf und mindestens ein Hebelelement, so dass durch eine Druckbetätigung des Druckknopfes über das Hebelelement die Vorbewegung der Antriebselemente bewirkbar ist.

Die Vor- und Rückbewegung der Antriebselemente erfolgt insbesondere in einer Ebene und ist insbesondere während des Antriebs des Zahnrades überwiegend linear. Die Bewegungsbahn der Antriebselemente kann aber auch eine leichte Kreiskomponente der Schwenkkomponente aufweisen. In diesem Zusammenhang ist insbesondere bevorzugt, wenn jedes Antriebselement jeweils direkt mit dem mindestens einen Hebelelement gelenkig verbunden ist.

Die Erfindung sowie das technische Umfeld werden im Folgenden anhand der Figuren beispielhaft erläutert. Es zeigen schematisch
- Figur 1: eine perspektivische Aufsicht auf eine Umschaltvorrichtung einer Brause in einer Ausgangsstellung,
- Figur 2: die Umschaltvorrichtung gemäß Figur 1 in einer Perspektivansicht von unten,
- Figur 3: eine Explosionsansicht der Umschaltvorrichtung,
- Figur 4: die Ansicht gemäß Figur 1 bei gedrücktem Druckknopf der Betätigung,
- Figur 5: die Ansicht gemäß Figur 2 in der Stellung gemäß Figur 4 und
- Figur 6: die Ansicht gemäß Figur 1 nach Loslassen des Druckknopfes.

Die Figuren zeigen Bauteile eine Brause und eine Umschaltvorrichtung 1 der Brause. Die Umschaltvorrichtung 1 umfasst eine Betätigung 2. Die Betätigung 2 setzt sich aus einem schwenkbar gelagerten Druckknopf 11 und einem Hebelelement 12 zusammen. Wie insbesondere aus Figur 1 hervorgeht, ist das Hebelelement 12 mit einem ersten Antriebselement 3 und einem zweiten Antriebselement 4 gelenkig verbunden. Das erste Antriebselement 3 und das zweite Antriebselement 4 sind auf gegenüberliegenden Seiten eines Zahnrades 5 angeordnet. Die als Zahnstangen mit genau einem Zahn 10a, 10b ausgebildeten Antriebselemente 3 und 4 sind in Anlage mit den Zähnen 10 des Zahnrades 5. An freien Enden 8 der Antriebselemente 3 und 4 ist jeweils ein Federelement 9 angebracht, dass die Antriebselemente 3 und 4 einerseits aufeinander zu in Richtung des Zahnrades 5 vorspannt und welche andererseits die Antriebselemente 3 und 4 in die in Figuren 1, 2 und 6 gezeigte Ausgangsstellung vorspannt. Die Elemente der Umschaltvorrichtung sind an einem Grundkörper 14 der Brause gelagert, der auch einen Einlass 7 für das Wasser aufweist.

Das Zahnrad 5 ist drehfest mit einem Stellelement 6 gekoppelt, welches auf der gegenüberliegenden Seite des Grundkörpers 14 angeordnet ist. Die Drehbewegung des Zahnrades 5 resultiert also in eine Drehbewegung des Stellelements 6. Das Stellelement 6 kann mit Hilfe der Umschaltvorrichtung 1 in unterschiedliche Drehstellungen gebracht werden, in denen der Einlass 7 mit unterschiedlichen Gruppen von nicht dargestellten Auslassöffnungen in Fluidverbindung gebracht wird. Aus Figur 3 ist hierzu erkennen, dass ein unterhalb des Stellelements 6 angeordnetes Verteilelement 13 unterschiedliche Strömungswege begrenzt, welche in den unterschiedlichen Schaltstellungen des Stellelements 6 in Fluidverbindung mit dem Einlass 7 gebracht werden und jeweils zu einer Gruppe von Austrittsöffnungen führen.

Die Figuren 1 und 2 zeigen die Umschaltvorrichtung 1 in einer Ausgangsstellung, in welcher die Antriebselemente 3 und 4 aufgrund der Federelemente 9 nach rechts bewegt sind, wobei aufgrund der Kopplung mit dem Hebelelement 12 auch der Druckknopf 11 in seiner Ausgangsstellung angeordnet ist.

Die Figuren 4 und 5 zeigen die Umschaltvorrichtung 1 bei gedrücktem Druccknopf 11. In dieser Stellung ist das Hebelelement 12 verkippt, wodurch die gelenkig mit dem Hebelelement 12 verbundenen Antriebselemente 3 und 4 in einer Vorbewegung nach links bewegt wurden. Während dieser Vorbewegung hat das erste Antriebselement 3 das Zahnrad 5 zu einer Drehbewegung angetrieben, da der Zahn 10a des ersten Antriebselements 3 in Eingriff mit dem Zahn 10c des Zahnrades 5 war. Während dieser Vorbewegung wurde das Zahnrad 5 also im Uhrzeigersinn angetrieben, wodurch das zweite Antriebselement 4 beim Überstreichen des Zahnes 10d des Zahnrades 5 mit dem Zahn 10b nach außen ausgelenkt wurde. Wie aus Figur 5 zu erkennen ist, ist das Stellelement 6 bei gedrücktem Druckknopf um etwa 30° gegenüber der Ausgangsstellung verdreht worden.

Wird nun der Druckknopf 11 losgelassen, so führen die Antriebselement 3 und 4 aufgrund der Federelemente 9 eine Rückbewegung aus. Während dieser Rückbewegung ist der Zahn 10b des zweiten Antriebselements 4 in Eingriff mit dem Zahn 10d des Zahnrades 5, wodurch das Zahnrad 5 weiter rotatorisch angetrieben wird. Während dieser Rückbewegung überstreicht der Zahn 10a des ersten Antriebselements 3 den Zahn 10e des Zahnrades 5, wodurch das erste Antriebsmittel 3 eine seitliche Auslenkbewegung ausführt. Die Umschaltvorrichtung 1 findet sich anschließend wieder in ihrer Ausgangsstellung. Aus Figur 6 ist zu erkennen, dass nach Betätigen und Loslassen des Knopfes 11 das Stellelement 6 um ungefähr 60° gegenüber der in Figur 2 dargestellten Stellung verdreht ist.

### Bezugszeichenliste

- 1: Umschaltvorrichtung
- 2: Betätigung
- 3: erstes Antriebselement
- 4: zweites Antriebselement
- 5: Zahnrad
- 6: Stellelement
- 7: Einlass
- 8: freies Ende
- 9: Federelement
- 10: Zahn
- 11: Druckknopf
- 12: Hebelelement
- 13: Verteilelement
- 14: Grundkörper

## Patentansprüche

1. Brause mit einem Brausekopf und einer Strahlscheibe, die mindestens zwei getrennt ansteuerbare Gruppen von Austrittsöffnungen aufweist, sowie mit einer Umschaltvorrichtung (1) zum Umschalten zwischen den beiden Gruppen von Austrittsöffnungen, wobei die Umschaltvorrichtung (1) eine Betätigung (2), mindestens ein mittels der Betätigung (2) bewegbares Antriebselement (3, 4), ein von dem mindestens einen Antriebselement (3, 4) in genau eine Drehrichtung drehbar antreibbares Zahnrad (5) und ein drehfest mit dem Zahnrad (5) verbundenes Stellelement (6) umfasst, wobei das Stellelement (6) eine Strömungsverbindung zwischen einem Einlass (7) und zumindest einer der Gruppen der Austrittsöffnungen in Abhängigkeit seiner Drehstellung herstellt oder versperrt, **dadurch gekennzeichnet, dass** ein erstes Antriebselement (3) und ein zweites Antriebselement (4) so ausgebildet und angeordnet sind, dass das erste Antriebselement (3) das Zahnrad (5) während einer durch Betätigen der Betätigung (2) bedingten Vorbewegung in die Drehrichtung antriebt und das zweite Antriebselement (4) das Zahnrad (5) während einer durch Vorspannung bedingten Rückbewegung in die Drehrichtung antreibt.

2. Brause nach Anspruch 1, wobei die Antriebselemente (3, 4) jeweils mit dem Ende gelenkig mit der Betätigung (2) verbunden sind und die gegenüberliegenden, freien Enden (8) der Antriebselemente (3, 4) aufeinander zu vorgespannt sind.

3. Brause nach Anspruch 1 oder 2, wobei mindestens ein Federelement (9) die Betätigung (2) in eine Ausgangsstellung vorspannt.

4. Brause nach Anspruch 3, wobei jeweils ein Federelement (9) auf ein Antriebselement (3, 4) in Richtung der Ausgangsstellung wirkt.

5. Brause nach Anspruch 4, wobei jedes Federelement (9) auch das freie Ende (8) des jeweiligen Antriebselements (3, 4) in Richtung auf das jeweils andere Antriebselement (3, 4) vorspannt.

6. Brause nach einem der vorhergehenden Ansprüche, wobei die Antriebselemente (3, 4) als Zahnstangen ausgebildet sind, zwischen denen das Zahnrad (5) angeordnet ist.

7. Brause nach Anspruch 7, wobei an jeder Zahnstange nur genau ein Zahn (10) zum Eingriff in die Zähne (10) des Zahnrades (5) ausgebildet ist.

8. Brause nach einem der vorhergehenden Ansprüche, wobei an dem Zahnrad (5) doppelt so viele Zähne (10) ausgebildet sind wie Umschaltstellungen vorgesehen sind.

9. Brause nach einem der vorhergehenden Ansprüche, wobei die Betätigung (2) einen Druckknopf (11) und mindestens ein Hebelelement (12) umfasst, so dass durch eine Druckbetätigung des Druckkopfes (11) über das Hebelelement (2) die Vorbewegung der Antriebselemente (3, 4) bewirkt wird.

10. Brause nach Anspruch 9, wobei jedes Antriebselement (3, 4) jeweils direkt mit dem mindestens einem Hebelelement (12) gelenkig verbunden ist.

## Claims

1. Shower with a shower head and a spray disk, which comprises at least two separately controllable groups of outlet openings, as well as with a switch-over device (1) for switching over between the two groups of outlet openings, wherein the switch-over device (1) comprises an operating device (2), at least one actuating element (3, 4) movable by means of the operating device (2), a gear wheel (5) which can be rotatably driven in precisely one direction of rotation by the actuating element (3, 4) and an adjusting element (6) connected in a rotationally fixed manner to the gear wheel (5), wherein the adjusting element (6) produces or blocks a flow connection between an inlet (7) and at least one of the groups of outlet openings depending on its rotational position, **characterised in that** a first actuating element (3) and a second actuating element (4) are configured and arranged in such a way that the first actuating element (3) drives the gear wheel (5) in the direction of rotation during an advancing movement brought about through operating the operating device (2) and the second actuating element (4) drives the gear wheel (5) in the direction of rotation a return movement brought about by pre-tensioning.

2. Shower according to claim 1, wherein the actuating elements (3, 4) are each connected with their end in an articulated manner to the operating device (2) and the opposite free ends (8) of the actuating elements (3, 4) are pre-tensioned toward each other.

3. Shower according to claim 1 or 2 wherein at least one spring element (9) pre-tensions the operating element (2) in an initial position.

4. Shower according to claim 3 wherein in each case a spring element (9) acts on actuating element (3, 4) in the direction of the initial position.

5. Shower according to claim 4 wherein each spring element (9) also pre-tensions the free end (8) of the respective actuating element (3, 4) in the direction of the respective other actuating element (3, 4).

6. Shower according to any one of the preceding claims wherein the actuating elements (3, 4) are designed as racks between which the gear wheel (5) is arranged.

7. Shower according to claim 7 where on each rack precisely only one tooth (10) is designed to engage in the teeth (10) of the gear wheel (5).

8. Shower according to any one of the preceding claims wherein twice as many teeth (10) are formed on the gearwheel (5) as switch-over positions are provided.

9. Shower according to any one of the preceding claims wherein the operating device (2) comprises a press button (11) and at least one lever element (12) so that by pressing the press button (11), via the lever element (2) the advancing movement of the actuating elements (3, 4) is brought about.

10. Shower according to claim 9 wherein each actuating element (3, 4) is respectively directly connected to the at least one lever element (12) in an articulated manner.

## Revendications

1. Douche, dotée d'une pomme de douche et d'un disque à jet, qui comporte au moins deux groupes d'orifices de sortie susceptibles d'être commandés séparément, et dotée d'un dispositif de commutation (1) permettant de commuter entre les deux groupes d'orifices de sortie, le dispositif de commutation (1) comprenant une manette (2), au moins un élément d'entraînement (3, 4), déplaçable au moyen de la manette (2), une roue dentée (5) susceptible d'être entraînée en rotation dans précisément un sens de rotation par l'au moins un élément d'entraînement (3, 4) et un élément de réglage (6) relié de manière solidaire en rotation avec la roue dentée (5), l'élément de réglage (6) établissant et bloquant en fonction de sa position en rotation, une liaison en écoulement entre une entrée (7) et au moins l'un des groupes des orifices de sortie, **caractérisé en ce qu'**un premier élément d'entraînement (3) et un second élément d'entraînement (4) sont conçus et placés de telle sorte que le premier élément d'entraînement (3) entraîne la roue dentée (5) dans le sens de rotation pendant un déplacement vers l'avant dû à un actionnement de la manette (2) et que le deuxième élément d'entraînement (4) entraîne la roue dentée (5) dans le sens de rotation pendant un déplacement vers l'arrière, dû à une précontrainte.

2. Douche selon la revendication 1, les éléments d'entraînement (3, 4) étant reliés de manière articulée, chacun par l'extrémité avec la manette (2) et les extrémités (8) libres opposées des éléments d'entraînements (3, 4) étant précontraintes l'une vers l'autre.

3. Douche selon la revendication 1 ou 2, au moins un élément à ressort (9) précontraignant la manette (2) dans une position de départ.

4. Douche selon la revendication 3, chaque fois un élément à ressort (9) agissant sur un élément d'entraînement (3, 4) dans la direction de la position de départ.

5. Douche selon la revendication 4, chaque élément à ressort (9) précontraignant également l'extrémité libre (8) de l'élément d'entraînement (3, 4) respectif dans la direction vers respectivement l'autre élément d'entraînement (3, 4).

6. Douche selon l'une quelconque des revendications précédentes, les éléments d'entraînement (3, 4) étant conçus sous la forme de crémaillères entre lesquelles est placée la roue dentée (5).

7. Douche selon la revendication 7, sur chaque crémaillère, précisément une dent (10) étant conçue pour s'engrener dans les dents (10) de la roue dentée (5).

8. Douche selon l'une quelconque des revendications précédentes, sur la roue dentée (5) étant conçu un nombre de dents (10) correspondant au double des positions de commutation prévues.

9. Douche selon l'une quelconque des revendications précédentes, la manette (2) comprenant un bouton poussoir (11) et au moins un élément formant levier (12), de sorte que par un actionnement en pression du bouton poussoir (11), le déplacement vers l'avant des éléments d'entraînement (3, 4) soit provoqué par l'élément formant levier (2).

10. Douche selon la revendication 9, chaque élément d'entraînement (3, 4) étant relié de manière articulée, respectivement avec l'au moins un élément formant levier (12).
